# FASCICULE DE BREVET EUROPEEN

(11) **EP 0 127 556 B1**
(45) Date de publication et mention de la délivrance du brevet: **10.09.1986**
(21) Numéro de dépôt: 84420089.9
(22) Date de dépôt: 16.05.1984
(51) Int. Cl.: A45F 3/04

(54) **Porte-accessoires pour sacs à dos**
Zubehörsträger für einen Rucksack
Carrying accessory for a rucksack

(30) Priorité: 17.05.1983 FR 8308542
(43) Date de publication de la demande: 05.12.1984
(73) Titulaire: SACS MILLET, F-74003 Annecy (FR)
(72) Inventeur: Salino, Marius, Haute-Savoie (FR)
(74) Mandataire: Maureau, Bernard

## Description

L'invention a pour objet un porte-accessoires pour sac à dos.

Il est bien connu de fixer divers types d'accessoires sur les sacs à dos. Il en est ainsi des piolets, des crampons, du matériel de camping et de bivouac, des poches latérales amovibles... et il en est ainsi notamment des skis. La fixation des skis utilise d'ailleurs le plus souvent des agencements particuliers ou porte-skis dans lesquels le sac comporte, sur chacune de ses deux faces latérales, deux plaques semi-rigides qui sont fixées par couture à proximité respectivement du sommet et du fond du sac et contre chacune desquelles un ski est maintenu en appui par sa semelle au moyen de deux sangles ceinturant le ski et passant au travers de deux lumières aménagées dans chaque plaque.

Ce type de porte-skis est simple, mais il présente divers inconvénients, dont notamment ceux ci-après :
malgré l'utilisation d'un lien élastique qui maintient les semelles des zones de spatule des deux skis en contact l'une avec l'autre au-dessus du sac, le serrage des skis sur le sac au moyen des sangles est insuffisant, ce qui oblige le plus souvent à positionner chaque ski de façon telle qu'il soit verticalement retenu sur la sangle supérieure par la butée de la fixation ;

les sangles sont assez rapidement coupées par les carres des skis ;

si les skis du type alpin sont relativement tenus par le porte-skis, il n'en est pas de même dans le cas des skis nordiques qui sont beaucoup plus étroits, à moins que sur chaque plaque porte-skis soient prévus deux jeux de lumières utilisées, soit l'une, soit l'autre, pour le passage de la sangle de fixation et ce en fonction du type de ski ;

il arrive assez souvent que, lors de l'enlèvement des skis les sangles se dégagent hors des plaques, ce qui conduit à des difficultés assez grandes pour faire à nouveau passer la sangle en arrière de la plaque :

les plaques du porte-skis rendent difficile le montage de poches latérales amovibles ; et si ce montage est néanmoins possible, ces poches sont mal fixées.

L'invention remédie à ces inconvénients, en proposant un porte-accessoires pour sac à dos, qui est du type général précité et dont le principe permet son utilisation pour la fixation d'objets quelconques à l'extérieur d'un sac à dos. C'est donc seulement dans un but de simplification et à seul titre d'exemple que ce porte-accessoires sera ci-après décrit dans le cas de son application au transport de skis ; mais il n'en résulte pas là une limitation de la portée de l'invention à cette seule application.

Ce porte-accessoires est du type général des porte-skis précités et est conçu pour être utilisé sur des sacs à dos équipés de deux sangles de compression, c'est-à-dire des sacs du type selon le FR-A-2 507 877. Ce porte-accessoires est, à cet effet, constitué par deux étroites plaquettes comportant chacune un talon latéral extérieur et dont au moins l'une est montée coulissante sur la sangle de compression du sac, ces deux plaquettes étant associées à une sangle de serrage qui a pour double effet de les rapprocher l'une de l'autre tout en appliquant contre elles et entre les talons de chacune d'elles l'accessoire à fixer sur le sac.

Considérant le cas particulier du transport des skis, transport qui est souvent nécessaire lors de la pratique du ski de randonnée, chaque élément de porte-ski est avantageusement disposé sur une face latérale du sac et est associé à une sangle horizontale de compression, afin que les deux skis de la même paire puissent, comme cela est connu en soi, être placés verticalement de part et d'autre du sac.

Dans cette disposition et grâce à l'agencement du porte-ski qui fait l'objet de l'invention, chaque ski est pincé latéralement par chacune des jeux paires de plaquettes tout en étant appliqué contre elles. Les skis sont donc efficacement fixé« -!-r le sac.

Cet avantage qui est essentiel n'est pas le seul. Ce porte-accessoires permet, en effet, de fixer sur le sac des objets autres que les skis, et ce avec ou sans les skis. C'est ainsi notamment qu'il facilite le montage de poches latérales amovibles, car si le sac est porté sans les skis, les passants prévus sur la face arrière de la poche sont utilisés pour le passage, soit de la sangle de compression du sac, soit de la sangle de fixation associée au porte-accessoires ; et si le sac est porté avec les skis, les passants de la poche sont utilisés pour le passage de la sangle de fixation des skis.

Il s'agit là d'avantages importants qui augmentent les possibilités d'utilisation et l'intérêt de ce porte-accessoires et auxquels s'ajoute un avantage supplémentaire résidant dans le fait que la faible largeur des deux plaquettes de chaque élément permet à la sangle de compression de jouer pleinement son rôle, notamment lorsque le sac ne porte pas de skis, et ce notamment si l'utilisateur a pris soin d'enlever la ou les plaquettes montées mobiles sur cette sangle.

L'invention sera bien comprise d'ailleurs à l'aide de la description qui suit, en référence au dessin schématique annexé représentant, à titre d'exemple non limitatif, une forme d'exécution de ce porte-accessoires pour sac à dos :
Figure 1 est une vue en perspective d'un sac équipé de ce porte-accessoires ;
Figure 2 est une vue en perspective de l'une des plaquettes du porte-accessoires ;
Figure 3 est une vue en coupe horizontale de l'un des éléments du porte-accessoires représenté en position de fixation d'un ski ;

Dans ce dessin désigne un sac à dos qui, comme cela est connu en soi ; est équipé de deux porte-skis latéraux.

Conformément à l'invention, chacun de ces deux porte-skis est constitué par deux paires de plaquettes respectivement 2 et 3. Ces deux plaquettes sont avantageusement réalisées par moulage en une matière plastique relativement souple et elles comportent :
une embase 4 par laquelle elles sont destinées à prendre appui sur le sac 1 ;
une semelle 5 appelée à servir d'appui à la semelle 6 du ski 7 ;
un redent ou talon 8 dirigé de telle façon que les talons 8 des deux plaquettes 2, 3 soient situés en regard l'un de l'autre ;
et une lumière 9 aménagée dans le corps de chacune des deux plaquettes pour permettre le passage, d'une part, de la sangle de compression 10 dont le sac est équipé et, d'autre part, d'une sangle de serrage 11.

Les deux plaquettes 2 et 3 sont relativement étroites ; et c'est ainsi que leur largeur est avantageusement comprise entre 50 et 60 mm. Au moins l'une d'elles est montée librement mobile sur la sangle de compression 10 du sac ; l'autre peut, soit être montée mobile sur cette sangle, soit au contraire être définitivement fixée sur le sac 1, par exemple par couture, tout en laissant libre passage à la sangle de compression 10.

Que les deux plaquettes 2 et 3 soient librement mobiles sur la sangle de compression 10 ou que seule l'une de ces deux plaquettes soit mobile sur cette sangle, la mobilité de la plaquette ou des deux plaquettes permet à l'ensemble de se comporter à la manière d'une pince de serrage lorsque le ski 7 a été mis en place sur le porte-ski et lorsque la sangle 11 a été refermée sur elle-même après serrage. Les deux plaquettes 2 et 3 du porte-ski se comportent en effet comme les mors d'une pince, le ski 7 prenant appui par sa semelle 6 sur les semelles 5 des deux plaquettes 2 et 3 et les chants du ski étant eux-mêmes en appM contre les talons latéraux 8 des deux plaquettes. Il est dès lors concevable que le ski est efficacement tenu sur le sac puisqu'il est à la fois serré latéralement et appliqué frontalement.

Toua:en étant utilisé pour la fixation d'une paire de skis, le porte-accessoires objet de l'invention permet simultanément la fixation de poches laté- raies amovibles équipées de passants fixés sur leur face arrière. Il suffit en effet de faire passer la sangle de serrage 11 au travers du passant de la poche pour qu'après fermeture et serrage de la sangle 11 il y ait à la fois fixation du ski et fixation de la poche sur le sac.

Que le sac soit utilisé avec ou sans skis et avec ou sans poches latérales, il est important de remarquer que le porte-ski ne s'oppose nullement à l'utilisation de la sangle de compression 10 du sac, ce qui permet à l'utilisateur de bien resserrer dans toutes les circonstances le contenu de son sac à l'intérieur du corps du sac.

## Revendications

1. Porte-accessoires pour sac à dos équipé de sangles de compression (10), caractérisé en ce qu'il est constitué par deux étroites plaquettes (2, 3) comportant chacune un talon latéral extérieur (8) et dont au moins l'une est montée coulissante sur la sangle de compression (10) du sac. ces deux plaquettes (2, 3) étant associées à une sangle de serrage (11) qui a pour double effet de les rapprocher l'une de l'autre tout en appliquant contre elles et entre les talons de chacune d'elles l'accessoire à fixer sur le sac.

2. Porte-accessoires pour sac à dos selon la revendication 1, caractérisé en ce que ses deux plaquettes (2, 3) comportent chacune une lumière (9) réalisée perpendiculairement au talon et traversée par la sangle de compression (10) du sac et par la sangle (11) de serrage de l'accessoire à fixer.

3. Porte-accessoires pour sac à dos selon les revendications 1 et 2, caractérisé en ce que l'une (2) des deux plaquettes est fixée sur le sac, et seule l'autre plaquette (3) est mobile, grâce à sa lumière (9), sur la sangle de compression (10) du sac.

4. Porte-accessoires selon les revendications 1 et 2, caractérisé en ce que ses deux plaquettes (2, 3) sont montées mobiles sur la sangle de compression (10) du sac.

## Claims

1. An accessory carrier for a rucksack provided with constraint straps (10), characterised in that it is constituted by two narrow plates (2, 3) each having a lateral external shoulder (8) and at least one of which is slidably mounted on the constraint strap (10) of the rucksack, the two plates (2, 3) being associated with a tightening strap (11) which has the double effect of bringing them closer together whilst applying against them and between each of their shoulders the accessory to be fixed to the rucksack.

2. An accessory carrier for a rucksack according to Claim 1, characterised in that its two plates (2, 3) each have a slot (9) formed perpendicular to the shoulder and through which pass the constraint strap (10) of the rucksack and the tightening strap (11) for the accessory to be fixed.

3. An accessory carrier for a rucksack according to Claims 1 and 2, characterised in that one (2) of the plates is fixed to the rucksack, and only the other plate (3) is movable, but virtue of its slot (9), on the constraint strap (10) of the rucksack.

4. An accessory carrier according to Claims 1 and 2, characterised in that its two plates (2,3) are movably mounted on the constraint strap (10) of the rucksack.

## Patentansprüche

1. Zubehörträger für einen mit Spanngurten (10) versehenen Rucksack, dadurch gekennzeichnet, daß der Zubehörträger durch zwei schmale Platten (2, 3) gebildet ist, die jeweils einen querverlaufenden, äußeren Absatz (8) aufweisen und von denen wenigstens einer verschiebbar auf dem Spanngurt (10) des Rucksackes angeordnet ist, wobei die beiden Platten (2. 3) jeweils einem Befestigungsgurt (11) zugeordnet sind, welcher in zweifacher Wirkung diesegegeneinander schiebt und dabei das Zubehörteil, welches am Rucksack befestigt werden soll, gegen die Platten und zwischen den jeweiligen Absätzen derselben andrückt.

2. Zubehörträger für einen Rucksack, gemäß Anspruch 1, dadurch gekennzeichnet, daß die beiden Platten (2, 3) jeweils eine senkrecht zu dem Absatz verlaufende Ausnehmung (9) aufweisen, die vom Spanngurt (10) des Rucksacks und vom Befestigungsgurt (11) für das zu befestigende Zubehörteil durchsetzt wird.

3. Zubehörträger für einen Rucksack, gemäß den Ansprüchen 1 oder 2, dadurch gekennzeichnet. daß eine (2) der beiden Platten mit dem Rucksack fest verbunden und nur die andere Platte (3) mittels ihrer Ausnehmung (9) auf dem Spanngurt (10) des Rucksackes beweglich angeordnet ist.

4. Zubehörträger nach einem der Ansprüche 1 und 2, dadurch gekennzeichnet, daß beide Platten (2, 3) auf dem Spanngurt (10) des Rucksacks beweglich angeordnet sind.
